# EUROPÄISCHE PATENTSCHRIFT

(11) **EP 1 981 127 B1**
(45) Veröffentlichungstag und Bekanntmachung des Hinweises auf die Patenterteilung: **09.09.2015**
(21) Anmeldenummer: 08102529.8
(22) Anmeldetag: 12.03.2008
(51) Int. Cl.: H01R 13/627, H01R 13/639, H01R 13/641, H01R 13/703, H01R 13/717

(54) **Steckverbinder, insbesondere für Leiterplatten**
Connector, in particular for circuit boards
Connecteur enfichable, en particulier pour plaques conductrices

(30) Priorität: 11.04.2007 DE 202007005300 U
(43) Veröffentlichungstag der Anmeldung: 15.10.2008
(73) Patentinhaber: Weidmüller Interface GmbH & Co. KG, 32758 Detmold (DE)
(72) Erfinder: Vianden, Peter, 32689, Kalletal (DE)
(74) Vertreter: Dantz, Jan Henning

(56) Entgegenhaltungen:
- DE-A1- 3 112 078
- DE-U1- 20 201 609
- US-A- 3 792 208
- US-A- 5 411 402
- US-A- 5 538 437
- US-A- 5 554 045
- US-A- 5 618 201
- US-A1- 2006 246 763
- US-A1- 2007 059 968
- US-B1- 7 074 070

## Beschreibung

Die vorliegende Erfindung betrifft einen Steckverbinder nach dem Oberbegriff des Anspruchs 1.

Steckverbinder der vorerwähnten Art sind aus der DE 202 01 609 U1 bekannt. Ganz allgemein sei zum Stand der Technik ferner auf die DE 195 35 836 A1 sowie auf die DE 93 11 457.5 verwiesen. Zu nennen sind ferner die DE 295 13 997 U1 und die DE 34 40 043.

Der gattungsgemäße Stand der Technik ist aus der US 5,554,045 bekannt. Er hat sich an sich bewährt. Wünschenswert ist es aber, den Steckverbinder hinsichtlich seines Aufbaus, insbesondere seiner Kompaktheit und Funktionalität, weiter zu optimieren.

Die Erfindung löst diese Aufgabe durch den Gegenstand des Anspruchs 1.

Vorteilhafte Ausgestaltungen der Erfindung sind in den Unteransprüchen angegeben.

Nach einer weiteren Variante, die als Weiterbildung g zu betrachten ist, ein Steckverbinder geschaffen, bei dem im Bereich der wenigstens einen Verriegelungsvorrichtung und/oder der Haltevorrichtung (insbesondere in diesen Vorrichtungen) weitere, zueinander korrespondierende Funktionselemente angeordnet sind.

Es werden damit im Bereich der Verriegelung weitere Funktionselemente, insbesondere Kontakte, untergebracht, die durch ein Zusammenstecken der Steckverbinderteile gekoppelt und entkoppelt bzw. in und außer Funktionsstellung gebracht werden.

Damit wird die Aufgabe gelöst, den Bauraum des Steckverbinders besser zu nutzen. Diese Lösung kann einerseits bei Steckverbindern der vorstehend beschriebenen Art mit einem "mittigen" Verriegelungsschieber" genutzt werden. Sie eignet sich aber auch für andere Steckverbinder der gattungsgemäßen Art.

Vorzugsweise sind dabei im Bereich - insbesondere innerhalb - wenigstens eines Verriegelungsschiebers als der Verriegelungsvorrichtung und/oder wenigstens eines zugehörigen Einfuhrkanals als der Haltevorrichtung die weiteren, zueinander korrespondierenden Funktionselemente angeordnet.

Nach einer Variante werden als die Funktionselemente dienende elektrisch leitende Kontakte geschlossen und voneinander getrennt werden.

Nach einer weiteren Variante werden als die Funktionselemente dienende lichtleitende Elemente miteinander verbunden und voneinander getrennt werden.

Nach einer dritten Variante werden einander nicht berührende, mittels magnetischen, kapazitiven oder induktiven Feldern wirkende Elemente wie Reedkontakte oder dgl. aktiviert bzw. deaktiviert.

Derart wird der Bauraum an dem Leiterplatten-Steckverbinder optimaler genutzt, da der sonst allein für die Verriegelung genutzte Raum nunmehr für wenigstens einen oder mehrere zusätzliche Funktionselemente, insbesondere Kontakte, genutzt wird.

Nach einer weiteren Variante werden als die Funktionselemente dienende elektromagnetische oder elektromechanische Elemente z.B. geschlossen und voneinander getrennt.

Der besondere Anwendungsfall "Leiterplatten-Steckverbinder" beschreibt die gattungsgemäße Bezeichnung der Erfindung, wodurch aber eine Anwendung in anderen Applikationen nicht ausgeschlossen werden soll, so z.B. als Wanddurchführung in einem Gerät oder eine Leiter-Leiter-Verbindung, die z.B. auf einer Tragschiene montiert wird. Die Erfindung und deren Unteransprüche schließen neben der beispielhaft beschriebenen Kombination aus einer Komponente für den Anschluss von Leitern und einem Gegenstück für den Leiterplattenanschluss auch diese und weitere Anwendungsvarianten ein. Dies beinhaltet beispielsweise die hier nicht näher beschriebenen Kombinationen von zwei Komponenten mit Leiteranschluss für eine so genannte fliegende Verbindung bzw. Kupplung oder die Kombination von zwei Komponenten mit Leiterplattenanschluss für die Verbindung zweier Leiterplatten. Alle Komponenten können im Steckbereich auch in invertierter (Buchsenleiste für Lötanschluss bzw. Stiftleiste für Leiteranschluss) oder hermaphroditer Bauweise ausgeführt sein.

Nach einer weiteren Variante werden elektromechanisch (magnetisch / induktiv oder thermo-elektrisch) bewegbare Elemente derart betätigt, dass ein Lösen der Verriegelung während dieser Betätigungsdauer nicht möglich ist bzw. wirksam verhindert wird.

Weitere Merkmale der Erfindung sind Gegenstand von weiteren Unteransprüchen.

Ein Ausführungsbeispiel der Erfindung ist in den beigefügten Zeichnungen dargestellt und wird im Folgenden näher beschrieben. Es zeigen:
- Figur 1a-d eine: Draufsicht, eine Seitenansicht und zwei Schnittansichten eines ersten Steckverbinders der nicht Teil der Erfindung ist, wobei die Schnittansichten einmal den verriegelten und einmal den entriegelten Zustand wiedergeben;
- Figur 2a-d: eine Draufsicht, eine Seitenansicht und zwei Schnittansichten eines zweiten Steckverbinders der nicht Teil der Erfindung ist, wobei die Schnittansichten einmal den verriegelten und einmal den entriegelten Zustand wiedergeben; und
- Figur 3a-d eine: Draufsicht, eine Seitenansicht und zwei Schnittansichten eines dritten Steckverbinders der nicht Teil der Erfindung ist, wobei die Schnittansichten einmal den verriegelten und einmal den entriegelten Zustand wiedergeben; und
- Fig. 4a -: deine perspektivische Ansicht und drei Schnittansichten eines vierten Steckverbinders der Ausführung der Erfindung ist, wobei die Schnittansichten das Zusammenstecken, den verriegelten Zustand und den nicht verriegelten Zustand wiedergeben.

In den Figuren 1 - 3 ist mit dem Bezugszeichen 1 insgesamt ein Steckverbinder der nicht Teil der Erfindung ist bezeichnet, der aus einem ersten Steckverbinderteil 2 und einem zweiten Steckverbinderteil 3 besteht, wobei die beiden Steckverbinderteile 2 und 3 durch Verriegelungsschieber 4 im gekuppelten Zustand gegen unbeabsichtigtes Lösen gesichert werden können.

Im dargestellten Ausführungsbeispiel handelt es sich bei dem ersten Steckverbinderteil 2 um ein so genanntes Buchsenteil und bei dem zweiten Steckverbinderteil 3 um ein so genanntes Stecker- oder Stiftteil, wobei hier am ersten Steckverbinderteil 2, also dem Buchsenteil, ein Führungsgehäuse 5 mit einem Führungskanal 5a zur Aufnahme und verschiebbaren Führung des nur einen Verriegelungsschiebers 4 angeformt sind.

Im zweiten Steckverbinderteil 3, also im Stiftteil, sind noch zu beschreibende konstruktive Maßnahmen ergriffen, um den relativ zum Steckverbinderteil 2 beweglichen Verriegelungsschieber 4 in einer Verriegelungsstellung fixieren zu können. Zu diesen Maßnahmen gehört ein Einführkanal bzw. Führungskanal 10 für den Verriegelungsschieber 4. Es sei an dieser Stelle ausdrücklich darauf hingewiesen, daß hier selbstverständlich auch eine Umkehr möglich ist, d. h., daß der Verriegelungsschieber 4 in entsprechenden Führungskanälen des Stiftteiles 3 geführt und das Buchsenteil 2 entsprechende Gestaltungen für die Verriegelung der Verriegelungsschieber 4 aufweist.

Der Steckverbinder ist als Leiterplatten-Steckverbinder zur Kontaktierung einer Leiterplatte 25 ausgebildet.

Dazu ist das eine Steckverbinderteil 3 ist auf der Leiterplatte 25 angeordnet. Es weist vier in einer Reihe angeordnete Stiftkontakte 26 auf, welche winklig ausgelegt sind mit einem ihrer Enden an der Leiterplatte 25 verlötet sind, wo sie Leiterbahnen kontaktieren, und die mit ihrem weiteren Ende einen Teil der zu kuppelnden Kontakte des Steckgesichtes des zweiten Steckverbinderteils 3 zur Kopplung mit dem Steckgesicht des anderen Steckverbinderteils 2 bilden.

Am ersten Steckverbinderteil 2 sind dagegen Buchsenkontakte (hier nicht zu erkennen) angeordnet, welche die Kontakte 26 des zweiten Steckverbinderteils 3 im zusammengesteckten Zustand kontaktieren und welche leitend mit Anschlüssen 27, hier beispielhaft Schraubanschlüssen, zum Anschluss abgehender Leiter (hier nicht dargestellt) versehen sind. Auch die Anschlüsse 27 sind in einer Reihe angeordnet.

Die Steckverbinderteile weisen jeweils ein Gehäuse 28, 29 auf, wobei die nur eine (dargestellt und bevorzugt) oder die zwei oder mehr (nicht dargestellt) Verriegelungen - insbesondere der Verriegelungsschieber 4 und der korrespondierende Führungskanal 5 - nicht seitlich außen neben der Reihe aus den zu koppelnden Kontakten angeordnet ist/sind sondern in der Reihe jeweils zwischen zwei der miteinander zu koppelnden Kontakten der zwei Steckverbinderteile 26 und 27.

Diese Anordnung wird besonders gut aus den Fig. 1a und 1b deutlich. Hier ist die Anzahl der miteinander zu verbindenden Kontakte der Steckgesichter der beiden Steckverbinderteile 2, 3 gerade. Sie beträgt beispielhaft vier. In diesem Fall bietet es sich an, die Verriegelung mit ihren Elemente 4 und 5 mittig in der Kontaktreihe aus den Kontakten 26 anzuordnen, so dass zu ihren beiden Seiten hin gleich viele - hier zwei - der Kontakte angeordnet sind.

In diesem Fall kann die Anzahl der Verriegelungen bzw. der Verriegelungsschieber 4 und Führungskanäle 5a, 10 auf jeweils nur jeweils ein einziges dieser Elemente reduziert werden, da die Verriegelung derart optimiert angeordnet ist, dass sie Kräfte, welche auf den Steckverbinder wirken können, optimal aufnimmt.

Dies ist kein Teil der Erfindung. Sie wird durch die Erfindung optimiert.

Nach dieser Erfindung werden im Bereich der Verriegelung weitere Funktionselemente angeordnet.

In Hinsicht auf die Maßnahme, dem Verriegelungsschieber weitere Funktionselemente zuzuordnen, sei darauf hingewiesen, daß eine Verriegelung der beiden Steckverbinderteile 2 und 3 relativ zueinander gegebenenfalls auch mit zwei oder mehr Verriegelungsschiebern 4 durchgeführt werden kann. Dabei können dann nur einem oder auch mehreren bzw. allen Verriegelungsschiebern diese weiteren Funktionselemente, insbesondere Kontakte, zugeordnet werden. Diese weitere Ausführung kann aber auch angewendet werden, wenn zwei Verriegelungsschieber seitlich neben der Reihe der zu verbindenden Kontakte der Steckverbinderteile angeordnet sind.

In den Figuren 1-3 ist mit dem Bezugszeichen 6 die Kupplungsebene zwischen den beiden Steckverbinderteilen 2 und 3 bzw. deren Steckgesichtern bezeichnet.

Wie aus den Zeichnungen deutlich erkennbar, verlaufen die Führungskanäle 5a und 10 lotrecht zu der besagten Kupplungsebene 6, so daß auch entsprechend der oder die Verriegelungsschieber 4 lotrecht zur Kupplungsebene 6 verschiebbar sind.

Jeder Verriegelungsschieber 4 ist an seinem dem zweiten Steckverbinderteil 3 zugewandten Ende mit einer mit einem Rastnocken 7 ausgestatteten, federnden Zunge 8 versehen. Der Rastvorsprung 7 ist zur freien Stirnseite der Zunge 8 hin gesehen mit einer schräg abfallenden Einlaufschräge 9 versehen.

Der federnden Zunge 8 mit dem Rastnocken 7 liegt der Einführkanal 10 des zweiten Steckverbinderteils 3 gegenüber, durch welchen der Rastnocken 7 sowie ein Teil der federnden Zunge 8 zum Zwecke der Verriegelung der beiden Steckverbinderteile 2 und 3 in das zweite Steckverbinderteil 3 einführbar ist, bis der Rastnocken 7 eine den Führungskanal 5 endseitig umgebende Stirnfläche 11 hintergreift. Diese Position ergibt sich deutlich aus Figur 1d.

Die federnde Zunge 8 ist angeformt an einen Betätigungsbügel 12 des Verriegelungsschiebers 4, wobei der Betätigungsbügel 12 außerhalb des jeweiligen Führungskanals 5 des ersten Steckverbinderteils 2 liegt und zur leichteren Betätigung an seiner dem Führungskanals 5 abgewandt liegenden Oberseite beispielsweise mit Rippen 13 versehen ist. Alternativ zu diesen Rippen können hier auch andere Mittel zur Verbesserung der Betätigung vorgesehen sein, beispielsweise angeformte Noppen oder dergleichen.

Durch Druck auf den Betätigungsbügel 12 kann die federnde Zunge 8 mit dem Rastnocken 7 so weit nach unten gedrückt werden, daß der Rastnocken 7 aus seiner Verriegelungsposition heraus in eine Stellung gebracht ist, die ein Zurückschieben des Verriegelungsschiebers 4 in die Lösestellung gemäß Figur 1c ermöglicht, wobei dieses Zurückverschieben erfolgt durch gleichzeitigen Druck auf die Betätigungsbügel 12, wie auch eine Verschiebung. Durch das Zurückverschieben kann dann der komplette Verriegelungsschieber 4 wieder in seine Lösestellung gemäß Figur 1c gebracht werden.

Im verriegelten Zustand liegt zumindest eine dem Betätigungsbügel 12 benachbarte und an dem der Kupplungsebene 6 abgewandt liegenden Ende des Verriegelungsschiebers 4 vorgesehene Anschlagnocke 17 an der Begrenzungswand 16 an.

Dabei ist der Verschiebeweg des Verriegelungsschiebers 4 bestimmt durch die Länge der Begrenzungswand 16, an der wechselweise der Bügelabschnitt 12a und die Anschlagnocke 17 anliegen.

Der Verriegelungsschieber 4 kann zweckmäßigerweise auch in dem der Begrenzungswand 16 gegenüberliegenden Bereich mit einer Anschlagnocke 17 versehen sein, die im verriegelten Zustand dann an einer der Begrenzungswand 16 gegenüberliegenden Seitenwand 18 des Führungsgehäuses 5 anliegt.

Im verriegelten Zustand schließt der Verriegelungsschieber 4 mit den Stirnflächen des Führungsgehäuses 5 vorzugsweise bündig ab.

In seinem mittleren Bereich ist der Verriegelungsschieber 4 vorzugsweise mit einer in Verschieberichtung verlaufenden Durchgangsbohrung 20 versehen.

Diese Durchgangsbohrung 20 kann für eine optionale Verriegelungsschraube oder alternativ hier für ein weiteres elektrisches Funktionselement wie einen Kontakt 21 genutzt werden, der beim Zusammenschieben bzw. Zusammenstecken der beiden Steckverbinderteile ein weiteres Funktionselement wie einen Gegenkontakt 22 am weiteren Steckverbinderteil kontaktiert.

Die Kontakte 21, 22 können als Buchsenkontakt und als Stiftkontakt bzw. als hier nicht dargestelltes hermaphrodites Kontaktpaar ausgebildet sein, von den der Buchsenkontakt hier beispielhaft den Kontakt 21 und der Stiftkontakt beispielhaft den Gegenkontakt 22 am weiteren Steckverbinderteil bildet (Fig. 1)

Die Funktionselemente können aber auch die Elemente 23, 24 eines Reedkontaktes, bestehend magnetisch betätigten Kontakten z.B. auf der Leiterplatte oder im Bauraum eines Flansches und einem Permanentmagneten im beweglichen Teil der Verriegelungsvorrichtung oder umgekehrt ausgebildet sein (Fig. 2).

Alternativ ist es auch denkbar, als Funktionselement einen Stößel am Verriegelungsschieber 4 oder den Verriegelungsschieber selbst als Stößel zu nutzen, um zwei Kontakte wie Bleche oder Stifte 14, 15 am korrespondierenden Steckverbinderteil 3 zu schließen (Fig. 3)

Der Verriegelungsschieber bietet den Vorteil, dass der Verriegelungszustand optisch aus der Position des Verriegelungsschiebers 4 erkennbar ist.

Die weiteren Funktionselemente, welche in die Verriegelung integriert sind, erlauben insbesondere eine auch elektrische Überwachung der Verriegelungsfunktion durch eine übergeordnete Steuerungs- und Überwachungsanlage. Es ist auch denkbar, den Zustand optisch oder akustisch z.B. mit einer LED direkt an dem Steckverbinder anzuzeigen. Vorteilhaft ist, dass durch die weiteren Kontakte ggf. auf separate weitere Kabelverbindungen verzichtet werden kann, da der Steckverbinder weitere integrierte Kontakte z.B. zu Steuerungszwecken bereitstellt.

Denkbar ist es auch, z.B. durch eine Mehrfachbestückung mindestens einer Kontaktkammer mit mindestens zwei elektrisch voneinander getrennten Hilfskontakten den wenigstens einen oder die weiteren (Hilfs-)Kontakte für andere Zwecke zu nutzen, so als Steuerkontakte oder als Kontakte für eine Daten- oder Versorgungsleitung z.B. eines Busses, zu dem auch die weiteren zu verbindenden an den Steckverbinderteilen gehören (an den Steckverbinderteilen werden dann ggf,. weitere Anschlüsse zur Leiterplatte bzw. nach außen hin ausgebildet, die in beliebiger Technik wie Push-In oder dgl. ausgelegt sein können).

Der Verriegelungsschieber 4 ist hier beispielhaft einstückig aus einem federelastischen Material, vorzugsweise aus Kunststoff, hergestellt.

Nach Fig. 4 wird mit dem Bezugszeichen 1 wiederum der Steckverbinder bezeichnet, der aus dem ersten Steckverbinderteil 2 und dem zweiten Steckverbinderteil 3 besteht, wobei die beiden Steckverbinderteile 2 und 3 durch eine Verriegelungsvorrichtung 4 im gekuppelten Zustand gegen unbeabsichtigtes Lösen gesichert werden können.

Die Verriegelungsvorrichtung 4 der Fig. 4 sichert auch wiederum in einer Verriegelungsstellung (Fig 4c) die beiden miteinander gekuppelten Steckverbinderteile 2, 3 gegen unbeabsichtigtes Lösen und ist in eine Haltevorrichtung des zweiten Steckverbinderteils 3 beweglich. Die Haltevorrichtung ist als Rastkante 30 im Einführkanal 10 ausgebildet. Die Verriegelungsvorrichtung 4 ist am ersten Steckverbinderteil vorzugsweise zwischen zwei der Kontakte nicht relativ zu diesem Steckverbinderteil 2 verschieblich sondern an diesem schwenkbar angeordnet. Sie weist wiederum eine Zunge 8 auf, an deren freiem Ende ein Rasthaken bzw. Rastnocken 7 ausgebildet ist, der auch wiederum vorzugsweise eine Einlaufschräge 9 aufweist.

Die Zunge 8 ist ferner in einem vom Rasthaken beabstandet liegenden Bereich über einen Steg 31 mit dem zweiten Steckverbinderteil 2 verbunden. An die Zunge 8 ist ferner ein Betätigungsbügel 12 angeformt, der derart ausgestaltet und angeordnet ist, dass durch Druck auf den Betätigungsbügel 12 senkrecht zur Steckrichtung X die Zunge 8 mit dem Rasthaken/-nocken 7 im wesentlichen senkrecht zur Steckrichtung X beweglich bzw. verschwenkbar ist.

Beim Zusammenschieben der beiden Steckverbinderteile 2, 3 (Fig. 4a) berührt die Einlaufschräge 9 zunächst die Rastkante 30, wodurch die Zunge 8 ausgelenkt wird (Fig. 4d), bis der Rastnocken 7 beim weiteren Zusammenschieben der beiden Steckverbinderteile 2, 3 die Rastkante 30 schließlich rastend hintergreift. In dieser Stellung sind die beiden Steckverbinderteile 2, 3 gegen ein unbeabsichtigtes Auseinanderziehen gesichert (Fig. 4c).

Durch Druck auf den Betätigungsbügel 12 kann (entsprechend zu Fig. 4b) die Zunge 8 mit dem Rastnocken 7 aus der Verriegelungsstellung herausgeschwenkt werden, so dass die beiden Steckverbinderteile 2, 3 wieder auseinander gezogen werden können.

Die weiteren optionalen Funktionen der vorstehenden Figuren sind auch bei diesem Ausführungsbeispiel realisierbar.

### Bezugszeichen

- Steckverbinder: 1
- Steckverbinderteil: 2
- Steckverbinderteil: 3
- Verriegelungsschieber: 4
- Führungsgehäuse: 5
- Führungskanal: 5a
- Kupplungsebene: 6
- Rastnocken: 7
- Zunge: 8
- Einlaufschräge: 9
- Einführkanal: 10
- Stirnfläche: 11
- Betätigungsbügel: 12
- Rippen: 13
- Bleche: 14, 15
- Anschlagnocke: 17
- Begrenzungswand: 16
- Seitenwand: 18
- Durchgangsbohrung: 20
- Kontakt: 21
- Gegenkontakt: 22
- Elemente: 23,24
- Leiterplatte: 25
- Stiftkontakte: 26
- Anschlüsse: 27
- Gehäuse: 28, 29
- Rastkante: 30
- Steg: 31

## Patentansprüche

1. Steckverbinder (1), insbesondere Leiterplatten-Steckverbinder, mit
a) einem ersten Steckverbinderteil (2) und einem zweiten Steckverbinderteil (3), wobei das eine der Steckverbinderteile vorzugsweise ein Buchsenteil und das andere der Steckverbinderteile vorzugsweise ein Stiftteil ist,
b) sowie mit mindestens einer Verriegelungsvorrichtung (4), welche in einer Verriegelungsstellung die beiden miteinander gekuppelten Steckverbinderteile (2, 3) gegen unbeabsichtigtes Lösen sichert und die in eine Haltevorrichtung des zweiten Steckverbinderteils (3) beweglich, insbesondere verschiebbar und/oder verschwenkbar ist,
c) wobei die Steckverbinderteile (2, 3) jeweils mehrere vorzugsweise in wenigstens einer Reihe angeordnete, miteinander zu verbindende Kontakte im Bereich ihrer Steckgesichter aufweisen,
d) die Verriegelungsvorrichtung und die Haltevorrichtung in der wenigstens einen Reihe der miteinander zu verbindenden Kontakte jeweils zwischen zweien der Kontakte angeordnet ist,
**dadurch gekennzeichnet, dass**
e) die Verriegelungsvorrichtung am ersten Steckverbinderteil schwenkbar angeordnet ist,
f) die Verriegelungsvorrichtung einen relativ zum ersten Steckverbinderteil (2) verschwenkbaren Rastnocken (7) aufweist, der beim Zusammenschieben der beiden Steckverbinderteile rastend am zweiten Steckverbinderteil (3) arretiert wird, und dass
g) die Verriegelungsvorrichtung eine Zunge (8) aufweist, an deren freiem Ende der Rasthaken bzw. Rastnocken (7) ausgebildet ist, der eine Einlaufschräge (9) aufweist, wobei die Zunge (8) in einem vom Rasthaken beabstandet liegenden Bereich über einen Steg (31) mit dem zweiten Steckverbinderteil (2) verbunden ist und
h) wobei an die Zunge (8) ein Betätigungsbügel (12) angeformt ist, der derart ausgestaltet und angeordnet ist, dass durch Druck auf den Betätigungsbügel (12) senkrecht zur Steckrichtung (X) die Zunge mit dem Rastnocken (7) im wesentlichen senkrecht zur Steckrichtung verschwenkbar ist.

2. Steckverbinder (1) nach Anspruch 1, **dadurch gekennzeichnet, dass** im Bereich der wenigstens einen Verriegelungsvorrichtung und/oder der Haltevorrichtung weitere, zueinander korrespondierende Funktionselemente angeordnet sind.

3. Steckverbinder nach Anspruch 1 oder 2, **dadurch gekennzeichnet, dass** die Verriegelungsvorrichtung (4) und/oder eines der weiteren Funktionselemente zwischen zweien der beiden Kontakte derart angeordnet ist, dass sie/es die Linie (L) unterbricht, welche die beiden zur Verriegelungsvorrichtung benachbarten Kontakte unmittelbar miteinander verbindet.

4. Steckverbinder (1) nach Anspruch 2 oder 3, **dadurch gekennzeichnet, dass** in der Verriegelungsvorrichtung und/oder der Haltevorrichtung die weiteren, zueinander korrespondierenden Funktionselemente angeordnet sind.

5. Steckverbinder (1) nach Anspruch 2, 3 oder 4, **dadurch gekennzeichnet, dass** im Bereich der Verriegelungsvorrichtung und/oder wenigstens eines zugehörigen Einführkanals als der Haltevorrichtung weitere, zueinander korrespondierende Funktionselemente angeordnet sind.

6. Steckverbinder nach Anspruch 2, 3, 4 oder 5, **dadurch gekennzeichnet, dass** die weiteren Funktionselemente je Steckverbinderteil als einer oder mehrere weitere elektrisch leitende Kontakte (21, 22) ausgebildet sind.

7. Steckverbinder nach Anspruch 2, 3, 4 oder 5, **dadurch gekennzeichnet, dass** die weiteren Funktionselemente als Bauelemente (23, 24) eines Reedkontaktes ausgebildet sind.

8. Steckverbinder nach Anspruch 2, 3, 4 oder 5, **dadurch gekennzeichnet, dass** die weiteren Funktionselemente als lichtleitende Kontakte ausgebildet sind.

9. Steckverbinder nach Anspruch 2, 3, 4 oder 5, **dadurch gekennzeichnet, dass** die weiteren Funktionselemente zwei leitende Kontakte (14, 15) an dem einen der Steckverbinderteile (3) umfassen, welche durch den Verriegelungsvorrichtung (4) oder ein Element am Verriegelungsvorrichtung (4) beim Zusammenstecken der beiden Steckverbinderteile miteinander verbunden werden.

10. Steckverbinder nach einem der vorstehenden Ansprüche, **dadurch gekennzeichnet, dass** eines der Funktionselemente in einer Durchgangsbohrung (20) im Verriegelungsvorrichtung (4) angeordnet ist.

11. Steckverbinder nach einem der vorstehenden Ansprüche 2 bis 8, **dadurch gekennzeichnet, dass** eines der Funktionselemente in einem Einführkanal (10) des zweiten Steckverbinderteils (3) angeordnet ist.

12. Steckverbinder nach einem der Ansprüche 2 bis 11, **dadurch gekennzeichnet, dass** die weiteren Funktionselemente als elektromechanisch wirkende Elemente ausgebildet sind.

13. Steckverbinder nach einem der Ansprüche 2 bis 11, **dadurch gekennzeichnet, dass** die weiteren Funktionselemente als elektromagnetisch wirkende Elemente ausgebildet sind.

14. Steckverbinder nach einem der vorstehenden Ansprüche, **dadurch gekennzeichnet, dass** elektromechanisch (magnetisch / induktiv oder thermo-eleklrisch) bewegbare Elemente vorgesehen sind, die derart betätigbar sind, dass ein Lösen der Verriegelung während dieser Betätigungsdauer nicht möglich ist bzw. wirksam verhindert wird.

## Claims

1. A plug connector (1), in particular a circuit board plug connector, having
a) a first plug connector part (2) and a second plug connector part (3), wherein one of the plug connector parts is preferably a socket part and the other of the plug connector parts is preferably a pin part,
b) and having at least one locking device (4), which secures the two plug connector parts (2, 3), which are coupled to one another, against unintentional disengagement in a locking position and which is movable, in particular displaceable and/or pivotable, in a holding device of the second plug connector part (3),
c) wherein the plug connector parts (2, 3) each have multiple contacts, which are preferably arranged in at least one row and are to be connected to one another, in the region of their plug faces,
d) the locking device and the holding device are each arranged between two of the contacts in the at least one row of the contacts to be connected to one another,
**characterized in that**
e) the locking device is arranged so it is pivotable on the first plug connector part,
f) the locking device has a catch cam (7), which is pivotable relative to the first plug connector part (2), and which is locked in a latching manner on the second plug connector part (3) when the two plug connector parts are pushed together, and
g) the locking device has a tongue (8), on the free end of which the catch hook or catch cam (7) is formed, which has an intake bevel (9), wherein the tongue (8) is connected, in a region located remotely from the catch hook, via a web (31) to the second plug connector part (2), and
h) wherein an actuating bow (12) is formed on the tongue (8), which is designed and arranged such that, by pressing on the actuating bow (12) perpendicularly to the plugging direction (X), the tongue having the catch cam (7) is pivotable substantially perpendicularly to the plugging direction.

2. The plug connector (1) according to Claim 1, **characterized in that** further functional elements, which correspond to one another, are arranged in the region of the at least one locking device and/or the holding device.

3. The plug connector according to Claim 1 or 2, **characterized in that** the locking device (4) and/or one of the further functional elements between two of the two contacts is/are arranged such that it/they interrupt(s) the line (L) which directly interconnects the two contacts adjacent to the locking device.

4. The plug connector (1) according to Claim 2 or 3, **characterized in that** the further functional elements, which correspond to one another, are arranged in the locking device and/or the holding device.

5. The plug connector (1) according to Claim 2, 3, or 4, **characterized in that** further functional elements, which correspond to one another, are arranged as the holding device in the region of the locking device and/or at least one associated insertion channel.

6. The plug connector according to Claim 2, 3, 4, or 5, **characterized in that** the further functional elements of each plug connector part are formed as one or more further electrically conductive contacts (21, 22).

7. The plug connector according to Claim 2, 3, 4, or 5, **characterized in that** the further functional elements are formed as components (23, 24) of a reed contact.

8. The plug connector according to Claim 2, 3, 4, or 5, **characterized in that** the further functional elements are formed as light-guiding contacts.

9. The plug connector according to Claim 2, 3, 4, or 5, **characterized in that** the further functional elements comprise two conductive contacts (14, 15) on one of the plug connector parts (3), which are interconnected by the locking device (4) or an element on the locking device (4) when the two plug connector parts are plugged together.

10. The plug connector according to any one of the preceding claims, **characterized in that** one of the functional elements is arranged in a through hole (20) in the locking device (4).

11. The plug connector according to any one of preceding Claims 2 to 8, **characterized in that** one of the functional elements is arranged in an insertion channel (10) of the second plug connector part (3).

12. The plug connector according to any one of Claims 2 to 11, **characterized in that** the further functional elements are designed as electromechanically acting elements.

13. The plug connector according to any one of Claims 2 to 11, **characterized in that** the further functional elements are designed as electromagnetically acting elements.

14. The plug connector according to any one of the preceding claims, **characterized in that** electromechanically (magnetically/inductively or thermal electrically) movable elements are provided, which can be actuated such that disengagement of the locking is not possible or is effectively prevented during the activation duration thereof.

## Revendications

1. Connecteur enfichable (1), en particulier connecteur enfichable pour cartes de circuits imprimés, avec
a) une première partie de connecteur enfichable (2) et une deuxième partie de connecteur enfichable (3), l'une des parties de connecteur enfichable étant de préférence une partie de prise femelle et l'autre partie de connecteur enfichable étant de préférence une partie de prise mâle,
b) et avec au moins un mécanisme de verrouillage (4) qui, dans une position de verrouillage, retient les deux parties de connecteur enfichable (2, 3) couplées ensemble pour empêcher leur séparation inopinée et qui est mobile, en particulier en translation et/ou en pivotement, dans un mécanisme de maintien de la deuxième partie de connecteur enfichable (3),
c) les parties de connecteur enfichable (2, 3) présentant chacune plusieurs contacts à connecter, de préférence disposés en au moins une rangée, au niveau de leurs fiches d'embrochage,
d) le mécanisme de verrouillage et le mécanisme de maintien étant disposés dans l'au moins une rangée de contacts à connecter entre eux, chacun entre deux contacts,
**caractérisé en ce que**
e) le mécanisme de verrouillage est disposé de façon pivotante sur la première partie de connecteur enfichable,
f) le mécanisme de verrouillage présente une came d'engagement (7) qui peut pivoter par rapport à la première partie de connecteur enfichable (2) et qui est bloquée lors de l'assemblage des deux parties de connecteur enfichable en s'engageant sur la deuxième partie de connecteur enfichable (3), et **en ce que**
g) le mécanisme de verrouillage présente une patte (8) dont l'extrémité libre porte le crochet d'engagement ou la came d'engagement (7) qui présente un biseau d'approche (9), la patte (8) étant reliée à la deuxième partie de connecteur enfichable (2) par une barrette (31) dans la zone éloignée du crochet d'engagement, et
h) un étrier d'actionnement (12) étant formé sur la patte (8), lequel est conformé et disposé de telle manière qu'une pression sur l'étrier d'actionnement (12) perpendiculairement au sens d'embrochage (X) fasse pivoter la patte avec la came d'engagement (7) dans une direction sensiblement perpendiculaire au sens d'embrochage.

2. Connecteur enfichable (1) selon la revendication 1, **caractérisé en ce qu'**il est prévu au niveau de l'au moins un mécanisme de verrouillage et/ou du mécanisme de maintien d'autres éléments fonctionnels correspondant les uns aux autres.

3. Connecteur enfichable selon la revendication 1 ou 2, **caractérisé en ce que** le mécanisme de verrouillage (4) et/ou un des autres éléments fonctionnels sont disposés entre deux des contacts de façon à couper la ligne (L) qui relie directement les deux contacts voisins du mécanisme de verrouillage.

4. Connecteur enfichable (1) selon la revendication 2 ou 3, **caractérisé en ce que** les autres éléments fonctionnels correspondant entre eux sont disposés dans le mécanisme de verrouillage et/ou le mécanisme de maintien.

5. Connecteur enfichable (1) selon la revendication 2, 3 ou 4, **caractérisé en ce que** d'autres éléments fonctionnels correspondant entre eux sont disposés dans la zone du mécanisme de verrouillage et/ou d'au moins un canal d'insertion correspondant qui sert de dispositif de maintien.

6. Connecteur enfichable selon la revendication 2, 3, 4 ou 5, **caractérisé en ce que** les autres éléments fonctionnels sont conformés pour chaque partie de connecteur enfichable comme un ou plusieurs autres contacts conducteurs électriques (21, 22).

7. Connecteur enfichable selon la revendication 2, 3, 4 ou 5, **caractérisé en ce que** les autres éléments fonctionnels sont conformés comme les éléments constitutifs (23, 24) d'un contact à lames.

8. Connecteur enfichable selon la revendication 2, 3, 4 ou 5, **caractérisé en ce que** les autres éléments fonctionnels sont conformés comme des contacts conducteurs de lumière.

9. Connecteur enfichable selon la revendication 2, 3, 4 ou 5, **caractérisé en ce que** les autres éléments fonctionnels comprennent deux contacts conducteurs (14, 15) sur l'une des parties de connecteur enfichable (3), qui sont connectés entre eux par le mécanisme de verrouillage (4) ou un élément du dispositif de verrouillage (4) lors de l'assemblage des deux parties de connecteur enfichable.

10. Connecteur enfichable selon l'une des revendications précédentes, **caractérisé en ce que** l'un des éléments fonctionnels est disposé dans un alésage traversant (20) dans le mécanisme de verrouillage (4).

11. Connecteur enfichable selon l'une des revendications 2 à 8, **caractérisé en ce que** l'un des éléments fonctionnels est disposé dans un canal d'insertion (10) de la deuxième partie de connecteur enfichable (3).

12. Connecteur enfichable selon l'une des revendications 2 à 11, **caractérisé en ce que** les autres éléments fonctionnels sont conformés comme des éléments ayant une action électromécanique.

13. Connecteur enfichable selon l'une des revendications 2 à 11, **caractérisé en ce que** les autres éléments fonctionnels sont conformés comme des éléments ayant une action électromagnétique.

14. Connecteur enfichable selon l'une des revendications précédentes, **caractérisé en ce que** sont prévus des éléments déplaçables par des moyens électromécaniques (magnétiques/à induction ou thermoélectriques) qui peuvent être actionnés de telle manière qu'une ouverture du verrouillage ne soit pas possible ou soit empêchée efficacement pendant cette durée d'actionnement.
